# EUROPÄISCHE PATENTSCHRIFT

(11) **EP 0 834 959 B1**
(45) Veröffentlichungstag und Bekanntmachung des Hinweises auf die Patenterteilung: **02.10.2002**
(21) Anmeldenummer: 97113817.7
(22) Anmeldetag: 09.08.1997
(51) Int. Cl.: H01R 4/48

(54) **Anschlussklemme**
Connecting terminal
Borne de connexion

(30) Priorität: 02.10.1996 CH 239796
(43) Veröffentlichungstag der Anmeldung: 08.04.1998
(73) Patentinhaber: WOERTZ AG, CH-4132 Muttenz 1 (CH)
(72) Erfinder: Gossmann, Christian, 68440 Habsheim (FR)
(74) Vertreter: Troesch Scheidegger Werner AG

(56) Entgegenhaltungen:
- CH-A- 631 836
- DE-C- 3 050 627

## Beschreibung

Die vorliegende Erfindung betrifft eine Anschlussklemme zum Anpressen eines elektrischen Leiters gegen eine Schiene, mit einem zum Aufsetzen mittels Haltefüssen auf eine Schiene vorgesehenen bügelförmigen Grundkörper und einer an einem im Bügeljoch zwischen den Bügelschenkeln verschieblich gehaltenen Führungsbolzen vorgesehenen Druckplatte, welche unter dem Einfluss einer Druckfeder in Richtung der Schenkelenden gedrückt wird.

Die bekannten Klemmen dieser Art, eingesetzt als sog. Schirmanschlussklemmen zum Erden der Abschirmung von abgeschirmten Kabeln, haben den Nachteil, dass sie oft nur mit grösserem Kraftaufwand und relativ umständlich auf eine Schiene aufzusetzen sind.

Aufgabe der vorliegenden Erfindung war es somit, eine einfach aufgebaute Anschlussklemme zu konstruieren, welche neben dem eigentlichen Zweck, d.h. dem Anpressen eines Leiters an eine Sammelschiene, auch besonders bedienerfreundlich auf die Schiene aufsetzbar ist.

Diese Aufgabe wird bei einer Anschlussklemme der eingangs definierten Art erfindungsgemäss mit den Merkmalen gemäss dem kennzeichnenden Teil von Anspruch 1 auf verblüffend einfache Weise gelöst.

Besondere Ausführungsformen des Erfindungsgegenstandes sind in den abhängigen Ansprüchen definiert.

Die Erfindung wird nachstehend anhand von in der Zeichnung dargestellten Ausführungsbeispielen noch etwas näher erläutert. Es zeigen:
- Fig. 1: eine schaubildliche Darstellung einer Anschlussklemme nach der Erfindung;
- Fig. 2: die Anschlussklemme nach Fig. 1 in Frontansicht;
- Fig. 3: die Anschlussklemme nach Fig. 2 von der Seite;
- Fig. 4: die Anschlussklemme nach Fig. 2 von oben.

Fig. 1 der Zeichnung zeigt in perspektivischer Darstellung eine Schirmanschlussklemme 1 aus Aluminium, welche zum Anpressen eines elektrischen Leiters 2 an eine Sammelschiene 3 dient. Letztere ist z.B. mit der Erdungsanlage verbunden.

Die Anschlussklemme 1 weist einen bügelförmigen Grundkörper 4 auf, wobei die Bügelschenkel 4', 4" Haltefüsse bilden, um die Klemme 1 auf eine Schiene 3 aufzusetzen. Im Bügeljoch 4"' ist ein Führungsbolzen 5 gehalten, welcher zwischen den Bügelschenkeln 4', 4" verschieblich ist. Am unteren Ende des Führungsbolzens 5 ist eine Druckplatte 6 angeordnet. Zwischen Druckplatte 6 und Bügeljoch 4"' ist eine Druckfeder 7 angeordnet, welche die am Bolzen 5 geführte Druckplatte 6 nach unten drückt und somit bei auf eine Schiene 3 aufgesetzter Klemme 1 den Leiter 2 gegen die Schiene 3 anpresst.

Die beiden Bügelschenkel 4', 4" weisen jeweils auf der selben Seite in der Schenkelkante 8 bzw. 9 eine Aussparung 10 bzw. 11 auf, welche am unteren Ende des entsprechenden Schenkels durch einen Haltefinger 12 bzw. 13 mit nach oben ragender Endklaue 12' bzw. 13' begrenzt sind.

Dank dieser Konstruktion lässt sich die Klemme 1 von der Seite her auf die Schiene 3 aufsetzen, wobei die Druckplatte 6 gegen die Kraft der Druckfeder 7 nach oben ausweichen kann, dabei aber den Leiter 2 gegen die Schiene 3 anpresst.

Die Fig. 2-4 zeigen die Klemme in Frontansicht, von der Seite bzw. in Draufsicht.

## Patentansprüche

1. Anschlussklemme zum Anpressen eines elektrischen Leiters gegen eine Schiene (3), mit einem zum Aufsetzen mittels Haltefüssen auf eine Schiene vorgesehenen bügelförmigen Grundkörper (4) und einer an einem im Bügeljoch (4''') zwischen den Bügelschenkeln (4',4'') des Grundkörpers (4) verschieblich gehaltenen Führungsbolzen (5) vorgesehenen Druckplatte (6), welche unter dem Einfluss einer Druckfeder (7) in Richtung der Bügelschenkelenden gedrückt wird, **dadurch gekennzeichnet, dass** die Bügelschenkel (4',4") je eine sich zu einer Seitenkante der selben Seite öffnende Aussparung (10,11) aufweisen, welche am unteren Ende durch einen Teil des jeweiligen Bügelschenkels (4,4'') bildenden Haltefinger (12,13) mit nach oben ragender Endklaue (12',13') begrenzt ist, derart dass die Anschlussklemme (1) über einen an eine Schiene (3) anzupressenden Leiter (2) unter federelastischem Ausweichen der Druckplatte (6) von der Seite her auf die Schienen (3) aufsetzbar ist.

2. Anschlussklemme nach Anspruch 1, **dadurch gekennzeichnet, dass** sich jede Aussparung (10,11) von der Seitenkante des Bügelschenkels (4',4") her nach innen keilförmig verengt.

3. Anschlussklemme nach Anspruch 1 oder 2, **dadurch gekennzeichnet, dass** die Druckplatte (6) auf ihrer Unterseite mindestens eine Rinne zum Erfassen des an die Schiene (3) anzupressenden Leiters (2) aufweist.

4. Anschlussklemme nach einem der Ansprüche 1-3, **dadurch gekennzeichnet, dass** die Druckplatte (6) als Hohlzylindersegment ausgebildet ist.

5. Anschlussklemme nach einem der Ansprüche 1-4, **dadurch gekennzeichnet, dass** die Anschlussklemme (1) aus einem elektrisch leitenden Werkstoff, insbesondere Metall, wie z.B. Aluminium, besteht.

## Claims

1. A terminal for pressing an electrical conductor against a bar (3), comprising a stirrup-shaped base member (4) provided for setting on a bar by means of retaining feet and a pressure plate (6) provided at a guide bolt (5) retained to slide in the stirrup yoke between the stirrup lateral legs (4', 4") of the base member (4), which pressure plate is pressed toward the lateral leg ends by means of a compression spring (7), **characterized in that** the stirrup lateral legs (4', 4") each provide a recess (10, 11) open to one side edge on the same side, which recess is restricted on the lower end by means of a part of the respective lateral leg (4', 4") forming a retaining finger (12, 13) with upward-projecting end claw (12', 13'), such that the terminal (1) can be set under the elastic yield of the pressure plate (6) on the bar (3) from the side by means of a conductor (2) to be pressed on the bar (3).

2. The terminal according to claim 1, **characterized in that** each recess (10, 11) tapers inwardly to form a wedge from the side edge of the lateral leg (4', 4").

3. The terminal according to claim 1 or 2, **characterized in that** the pressure plate (6) includes at least one groove on its underside for holding the conductor (2) to be pressed on the rail (3).

4. The terminal according to any of claims 1 - 3, **characterized in that** the pressure plate (6) is in the form of a hollow cylinder segment.

5. The terminal according to any of claims 1 - 4, **characterized in that** it consists of an electrical-conducting material, particularly metal, such as e.g. aluminum.

## Revendications

1. Borne de connexion pour presser un conducteur électrique contre un rail (3), comprenant un corps de base (4) en forme d'étrier prévu pour être posé au moyen de pieds de retenue sur un rail ainsi qu'un plaque de pression (6) prévue sur un axe de guidage (5) monté dans la traverse (4''') de l'étrier de manière à pouvoir glisser entre les bras (4', 4") de l'étrier du corps de base (4), cette plaque étant forcée sous l'influence d'un ressort à pression (7) en direction des extrémités des bras de l'étrier, **caractérisée en ce que** les bras de l'étrier (4', 4") présentent chacun un évidement (10, 11) s'ouvrant vers une arrête sur le même côté, évidement délimité à son extrémité inférieure par un doigt de retenue (12, 13) présentant une griffe terminale (12', 13') dirigée vers le haut et formée par une partie du bras de l'étrier correspondant (4', 4"), de telle manière que la borne (1) puisse être posée latéralement sur le rail (3) par dessus un conducteur (2) à presser sur le rail (3) avec ladite plaque de pression (6) s'écartant alors élastiquement contre la force du ressort.

2. Borne de connexion selon la revendication 1, **caractérisée en ce que** chaque évidement (10, 11) se rétrécit en forme de coin vers l'intérieur à partir de l'arrête du bras de l'étrier (4', 4").

3. Borne de connexion selon la revendication 1 ou 2, **caractérisé en ce que** la plaque de pression (6) présente sur la face inférieure au moins une rainure destinée à saisir le conducteur (2) qui est à presser contre le rail (3).

4. Borne de connexion selon l'une des revendications 1 - 3, **caractérisée en ce que** la plaque de pression (6) se présente sous forme d'un segment de cylindre creux.

5. Borne de connexion selon l'une des revendications 1 - 4, **caractérisée en ce que** la borne de connexion est en une matière non-conductrice d'électricité, notamment en métal, comme par exemple en aluminium.
